# EUROPÄISCHE PATENTANMELDUNG

(11) **EP 4 751 848 A1**
(43) Veröffentlichungstag der Anmeldung: **03.06.2026**
(21) Anmeldenummer: 25216384.5
(22) Anmeldetag: 17.11.2025
(51) Int. Cl.: B25B 21/02, B25B 23/00

(54) **HANDWERKZEUGMASCHINE**

(30) Priorität: 02.12.2024 DE 102024211499
(71) Anmelder: Robert Bosch GmbH, 70442 Stuttgart (DE)
(72) Erfinder: Tai, Wei Hung, 13500 PERMATANG PAUH, PULAU PINANG (MY); Yeow, Tai Keong, 11600 Penang (MY); Ong, Choon Gim, 10050 Georgetown,Penang (MY)

(57) **Zusammenfassung**

Es wird eine Handwerkzeugmaschine (100) mit einem Gehäuse (110), mit einer Antriebseinheit (111), mit einem durch die Antriebseinheit (111) antreibbares Schlagwerk (122) und mit einer Werkzeugaufnahme (150) zur Aufnahme eines Einsatzwerkzeugs (140), wobei die Werkzeugaufnahme (150) zumindest teilweise mittels des Schlagwerks (122) antreibbar ist, offenbart.

Es wird vorgeschlagen, dass die Handwerkzeugmaschine (100) ein Abstandselement (200) aufweist, das dazu ausgebildet ist, das Einsatzwerkzeug (140) von dem Gehäuse (110) zu beabstanden.

## Beschreibung

Die vorliegende Erfindung betrifft eine Handwerkzeugmaschine nach dem Oberbegriff des Anspruches 1.

### Stand der Technik

Aus dem Stand der Technik ist bereits eine Handwerkzeugmaschine mit einer Antriebseinheit, mit einem Gehäuse, mit einem Schlagwerk und mit einer Werkzeugaufnahme bekannt.

### Offenbarung der Erfindung

Die vorliegende Erfindung geht aus von einer Handwerkzeugmaschine mit einem Gehäuse, mit einer Antriebseinheit, mit einem durch die Antriebseinheit antreibbares Schlagwerk und mit einer Werkzeugaufnahme zur Aufnahme eines Einsatzwerkzeugs, wobei die Werkzeugaufnahme zumindest teilweise mittels des Schlagwerks antreibbar ist. Es wird vorgeschlagen, dass die Handwerkzeugmaschine ein Abstandselement aufweist, das dazu ausgebildet ist, das Einsatzwerkzeug von dem Gehäuse zu beabstanden.

Die Erfindung stellt eine Handwerkzeugmaschine bereit, bei der die Robustheit der Werkzeugaufnahme erhöht wird. Die Werkzeugaufnahme bei Handwerkzeugmaschinen ist bei hohen Belastungen eine gängige Stelle für Defekte, insbesondere Brüche. Abhängig des verwendeten Einsatzwerkzeugs, kann es vorkommen, dass das Einsatzwerkzeug bei einem Betrieb der Werkzeugaufnahme hin und her rutscht. Hierdurch findet zum einen eine nicht optimale Drehmomentübertragung seitens des Schlagwerks statt und zum anderen findet eine ungleichmäßige Belastung der Werkzeugaufnahme statt. Hierdurch können dann Belastungsspitzen entstehen, die auf Dauer zu defekten bzw. gebrochenen Werkzeugaufnahmen führt. Die vorliegende Erfindung löst dieses Problem.

Die Handwerkzeugmaschine kann als eine elektrisch betriebene Handwerkzeugmaschine ausgebildet sein. Die elektrisch betriebene Handwerkzeugmaschine kann dabei als eine netzbetriebene oder als eine akkubetriebe Handwerkzeugmaschine ausgebildet sein. Beispielsweise kann die Handwerkzeugmaschine als ein Schrauber, ein Bohrschrauber, ein Drehschlagschrauber, ein Hammer, ein Bohrhammer, oder ein Schlagbohrschrauber ausgebildet sein.

Das Gehäuse der Handwerkzeugmaschine ist dazu ausgebildet, zumindest teilweise die Antriebseinheit, das Schlagwerk und die Werkzeugaufnahme aufzunehmen. Das Gehäuse kann als ein Schalengehäuse mit zwei Halbschalen ausgebildet sein.

Die Handwerkzeugmaschine weist die Antriebseinheit auf. Die Antriebseinheit umfasst einen Antriebsmotor und ein Getriebe. Der Antriebsmotor kann ein elektrisch kommutierter Antriebsmotor sein. Der Antriebsmotor kann insbesondere als zumindest ein Elektromotor ausgebildet sein. Das Getriebe kann als zumindest ein Planetengetriebe ausgebildet sein, wobei es beispielsweise schaltbar sein kann. Der Antriebsmotor ist derart ausgestaltet, dass er über einen Handschalter betätigbar ist. Wird der Handschalter durch einen Benutzer betätigt, wird der Antriebsmotor eingeschalten und die Handwerkzeugmaschine wird in Betrieb genommen. Wird entsprechend der Handschalter durch den Benutzer nicht weiter betätigt, wird der Antriebsmotor ausgeschalten. Bevorzugt ist der Antriebsmotor derart elektronisch steuer- und/oder regelbar, dass ein Reversierbetrieb und eine Vorgabe für eine gewünschte Drehgeschwindigkeit realisierbar sind. Im Reversierbetrieb kann der Antriebsmotor zwischen einer Rechtslaufdrehrichtung und einer Linkslaufdrehrichtung umschaltbar sein. Zur Umschaltung des Antriebsmotors im Reversierbetrieb kann die Handwerkzeugmaschine ein Drehrichtungsumschaltelement, insbesondere einen Drehrichtungsumschalter, aufweisen.

Die Handwerkzeugmaschine weist das Schlagwerk auf. Das Schlagwerk erzeugt während des Betriebs hohe Drehmomentspitzen, um so festsitzende Verbindungsmittel zu lösen oder Verbindungsmittel zu befestigen oder Löcher zu bohren. Das Schlagwerk kann mittels des Getriebes mit dem Antriebsmotor verbunden sein. Das Schlagwerk kann beispielsweise als ein Rotationsschlagwerk, ein Rastenschlagwerk, ein Drehschlagwerk, ein V-Nuten-Schlagwerk oder ein Hammerschlagwerk ausgebildet sein. Das Getriebe und/oder das Schlagwerk kann eine Zwischenwelle aufweisen. Beispielsweise kann die Zwischenwelle Planetenräder des Getriebes aufnehmen. Weiter kann die Zwischenwelle das Schlagwerk zumindest teilweise antreiben. Das Schlagwerk kann ein Schlagwerkgehäuse und/oder einen Schlagwerkdeckel aufweisen. Weiter kann das Schlagwerk zumindest einen Schläger bzw. einen Hammer und zumindest eine Schlagwerkfeder aufweisen. Dabei können der Schläger und die Schlagwerkfeder im Wesentlichen innerhalb des Schlagwerkgehäuses angeordnet sein. Der Schläger umfasst zumindest einen Schlagnocken. Beispielhaft können zwei oder drei Schlagnocken vorgesehen sein Die Schlagwerkfeder kann beispielhaft als eine Spiralfeder, eine tonnenförmige Feder, eine Kegelfeder, eine Kaminfeder oder eine Profilfeder ausgebildet sein.

Die Handwerkzeugmaschine weist die Werkzeugaufnahme auf. Die Werkzeugaufnahme kann als eine Werkzeuginnenaufnahme, wie beispielsweise eine Bitaufnahme, und/oder als eine Werkzeugaußenaufnahme, wie beispielsweise eine Nussaufnahme, ausgebildet sein. Die Werkzeugaufnahme kann Einsatzwerkzeuge, wie beispielsweise Schraubbits, Steckschlüssel oder Stecknüsse, aufnehmen, sodass ein Benutzer Schraubverbindungen von einem Befestigungselement mit einem Befestigungsträger herstellen kann. Das Schlagwerk ist dazu ausgebildet, eine Abtriebswelle anzutreiben. Die Abtriebswelle ist dazu ausgebildet, die Werkzeugaufnahme anzutreiben. Die Werkzeugaufnahme weist an einem in Richtung des Schlagwerks und/oder der Antriebseinheit Ende zumindest einen Ambossnocken auf. Der Schläger des Schlagwerks ist dabei dazu ausgebildet, mittels des Schlagnockens den Ambossnocken in Umfangsrichtung zu drehen und dabei die Werkzeugaufnahme anzutreiben. Beispielsweise kann die Werkzeugaufnahme zwei oder drei Ambossnocken aufweisen.

Zusätzlich umfasst die Handwerkzeugmaschine eine Energieversorgung, wobei die Energieversorgung für einen Akkubetrieb mittels Akkus, insbesondere Handwerkzeugmaschinenakkupacks, und/oder für einen Netzbetrieb vorgesehen ist. In einer bevorzugten Ausführungsform ist die Energieversorgung für den Akkubetrieb ausgebildet. Im Rahmen der vorliegenden Erfindung soll unter einem "Handwerkzeugmaschinenakkupack" ein Zusammenschluss von zumindest einer Akkuzelle und einem Akkupackgehäuse verstanden werden. Der Handwerkzeugmaschinenakkupack ist vorteilhafter Weise zur Energieversorgung von handelsüblichen akkubetriebenen Handwerkzeugmaschinen ausgebildet. Die zumindest eine Akkuzelle kann beispielsweise als eine Li-Ion-Akkuzelle mit einer Nennspannung von 3,6 V ausgebildet sein. Beispielhaft kann der Handwerkzeugmaschinenakkupack bis zu zehn Akkuzellen umfassen, wobei auch eine andere Anzahl von Akkuzellen denkbar ist. Eine Ausführungsform als akkubetriebene Handwerkzeugmaschine als auch der Betrieb als netzbetriebene Handwerkzeugmaschine sind dem Fachmann hinreichend bekannt, weshalb hier nicht auf die Einzelheiten der Energieversorgung eingegangen wird.

Die Handwerkzeugmaschine kann eine Steuereinheit zumindest zur Steuerung der Antriebseinheit aufweisen. Die Steuereinheit kann in dem Gehäuse, beispielsweise in einem Handgriff der Handwerkzeugmaschine oder in einem Bereich einer Energieversorgungsschnittstelle, angeordnet sein.

Das Abstandselement ist dazu ausgebildet, das Einsatzwerkzeug von dem Gehäuse zu beabstanden. Dabei beabstandet das Abstandselement das Einsatzwerkzeug derart, dass das Einsatzwerkzeug in einem mit der Werkzeugaufnahme verbundenen Zustand von dem Gehäuse beabstandet ist und dieses während des Betriebs der Handwerkzeugmaschine im Wesentlichen nicht berührt. Das Abstandselement ist beispielhaft als ein Abstandshalter ausgebildet. Das Abstandselement kann beispielhaft ringförmig, scheibenförmig oder plattenförmig ausgebildet sein.

In einer Ausführungsform der Handwerkzeugmaschine ist das Abstandselement an der Werkzeugaufnahme anbringbar. Das Abstandselement kann derart anbringbar sein, dass bei einer Verwendung des Abstandselements die Werkzeugaufnahme im Wesentlichen ungehindert einsetzbar ist. Das Abstandselement kann mit der Werkezugaufnahme verbindbar sein, wie beispielsweise form- und/oder kraftschlüssig.

In einer Ausführungsform der Handwerkzeugmaschine nach weist das Abstandselement eine Aufnahme für die Werkzeugaufnahme auf. Die Aufnahme für die Werkzeugaufnahme kann eine Innenaufnahme für die Werkzeugaufnahme aufweisen. Die Innenaufnahme für die Werkzeugaufnahme kann eine korrespondierende Form zu der Werkzeugaufnahme aufweisen. Eine Anordnung des Abstandselements an der Werkzeugaufnahme mittels der Innenaufnahme des Abstandelements ermöglicht eine optimale Drehmomentübertragung von der Werkzeugaufnahme an das Einsatzwerkzeug.

In einer Ausführungsform der Handwerkzeugmaschine weist die Werkzeugaufnahme einen Übergangsabschnitt auf, wobei die Aufnahme des Abstandselements an dem Übergangsabschnitt anordenbar ist. Die Aufnahme des Abstandselements ist derart ausgebildet, dass die Aufnahme des Abstandselements den Übergangsabschnitt aufnimmt. Die Aufnahme des Abstandselements und der Übergangsabschnitt sind korrespondierend zueinander ausgebildet. Dabei ist die Innenaufnahme des Abstandselements korrespondierend zu dem Übergangsabschnitt ausgebildet. Die Werkzeugaufnahme weist zusätzlich einen Drehmomentübertragungsabschnitt bzw. einen Antriebsabschnitt auf. Der Drehmomentübertragungsabschnitt ist dazu ausgebildet, ein Drehmoment an das Einsatzwerkzeug zu übertragen. Der Drehmomentübertragungsabschnitt kann mehreckig, wie beispielsweise viereckig, ausgebildet sein. Beispielsweise kann der Drehmomentübertragungsabschnitt im Wesentlichen würfelförmig ausgebildet sein. Weiter kann die Werkzeugaufnahme einen Abtriebsabschnitt aufweisen. Der Abtriebsabschnitt kann in den Ambossnocken enden. Der Abtriebsabschnitt kann beispielsweise zylindrisch ausgebildet sein. Der Abtriebsabschnitt ist dazu ausgebildet, eine durch die Ambossnocken aufgenommene Drehbewegung an den Übergangsabschnitt zu übertragen. Der Übergangsabschnitt kann zwischen dem Drehmomentübertragungsabschnitt und dem Abtriebsabschnitt angeordnet sein.

In einer Ausführungsform der Handwerkzeugmaschine weist der Übergangsabschnitt einen Radius im Bereich von 3 mm bis 8 mm auf. Der Radius ist derart optimiert ausgebildet, um eine Stabilität und eine Robustheit des Übergangsabschnitts zu erhöhen. Bevorzugt ist der Radius in einem Bereich zwischen 5 mm und 7 mm ausgeformt.

In einer Ausführungsform der Handwerkzeugmaschine weist die Aufnahme des Abstandselements einen mehreckigen Abschnitt auf. Der mehreckige Abschnitt der Aufnahme des Abstandselements ist derart mehreckig, dass er korrespondierend zu dem Drehmomentübertragungsabschnitt ausgebildet ist. Dabei ermöglicht der mehreckige Abschnitt, dass das Abstandselement zumindest formschlüssig an der Werkzeugaufnahme, insbesondere zumindest teilweise an dem Drehmomentübertragungsabschnitt, anliegt. Der mehreckige Abschnitt kann beispielsweise nach Art eines Würfels, eines Hohlwürfels, eines Quaders oder eines Hohlquaders ausgebildet sein. Der mehreckige Abschnitt kann in Richtung zu der Werkzeugaufnahme bzw. zu dem Einsatzwerkzeug ausgebildet sein.

In einer Ausführungsform der Handwerkzeugmaschine weist die Aufnahme des Abstandselements einen zylindrischen Abschnitt auf. Der zylindrische Abschnitt der Aufnahme des Abstandselement ist derart ausgebildet, dass er korrespondierend zu dem Abtriebsabschnitt ausgebildet ist. Der zylindrische Abschnitt ermöglicht, dass das Abstandselement zumindest formschlüssig an der Werkzeugaufnahme anliegt. Der zylindrische Abschnitt kann in Richtung der Antriebseinheit ausgebildet sein.

In einer Ausführungsform der Handwerkzeugmaschine weist das Abstandselement ein Anlageelement auf, das dazu ausgebildet ist, das Einsatzwerkzeug aufzunehmen. Das Anlageelement kann beispielsweise als eine Anlagefläche des Abstandselement ausgebildet sein. Das Anlageelement kann in Richtung weg von der Antriebseinheit angeordnet sein, wenn das Einsatzwerkzeug mit der Werkzeugaufnahme verbunden ist. Das Anlageelement kann mit dem Abstandselement verbunden sein. Es ist möglich, dass das Anlageelement und das Abstandselement einstückig sind. Das Abstandselement und das Anlageelement können aus einem elastischen Material ausgebildet sein. Sowohl das Anlageelement als auch das Abstandselement können zur Dämpfung von Vibrationen während des Betriebs der Handwerkzeugmaschine dienen. Das Anlageelement kann beispielhaft scheibenförmig oder ringförmig ausgebildet sein.

In einer Ausführungsform der Handwerkzeugmaschine ist das Abstandselement beabstandet zu dem Gehäuse und/oder einem Schlagwerkgehäuse an der Werkzeugaufnahme anordenbar. Das Abstandselement kann derart beabstandet an der Werkzeugaufnahme anordenbar sein, dass bei dem Betrieb der Handwerkzeugmaschine, insbesondere der Werkzeugaufnahme, das Abstandselement das Gehäuse und/oder das Schlagwerkgehäuse unberührt lässt.

Die Erfindung geht auch von dem Abstandselements für die oben beschriebene Handwerkzeugmaschine nach einem der Ansprüche 1 bis 9.

### Kurze Beschreibung der Zeichnungen

Die Erfindung wird nachfolgend anhand von bevorzugten Ausführungsformen erläutert. Die Zeichnungen im Folgenden zeigen:
Fig. 1 eine schematische Ansicht einer erfindungsgemäßen Handwerkzeugmaschine;
Fig. 2a eine Seitenansicht der Handwerkzeugmaschine mit einem Abstandselement;
Fig. 2b die Seitenansicht der Handwerkzeugmaschine mit dem verbundenen Abstandselement;
Fig. 3 ein Ausschnitt eines Längsschnitts einer Werkzeugaufnahme der Handwerkzeugmaschine mit dem verbundenen Abstandselement;

### Beschreibung der Ausführungsbeispiele

Fig. 1 zeigt eine erfindungsgemäße Handwerkzeugmaschine 100, die als ein beispielhafter Akku-Drehschlagschrauber 100 ausgebildet ist. Die Handwerkzeugmaschine 100 umfasst eine Werkzeugaufnahme 150. Die Handwerkzeugmaschine 100 weist ein Gehäuse 110 mit einem Handgriff 126 auf. Die Handwerkzeugmaschine 100 ist zu einer netzunabhängigen Stromversorgung mechanisch und elektrisch mit einer Energieversorgung für einen Akkubetrieb verbindbar, sodass die Handwerkzeugmaschine 100 als akkubetriebene Handwerkzeugmaschine 100 ausgebildet ist. Als Energieversorgung dient hier ein Handwerkzeugmaschinenakkupack 130. Die vorliegende Erfindung ist jedoch nicht auf akkubetriebene Handwerkzeugmaschinen beschränkt, sondern kann auch bei netzabhängigen, also netzbetriebenen, Handwerkzeugmaschinen angewendet werden.

Das Gehäuse 110 umfasst dabei eine Antriebseinheit 111. Die Antriebseinheit 111 ist in dem Gehäuse 110 angeordnet. Die Antriebseinheit 111 umfasst einen elektrisch kommutierten Antriebsmotor 114 welcher von dem Handwerkzeugmaschinenakkupack 130 mit Strom versorgt wird, und ein Getriebe 118. Das Getriebe 118 ist als zumindest ein Planetengetriebe ausgebildet. Der Antriebsmotor 114 ist derart ausgelegt, dass er beispielsweise über einen Handschalter 128 betätigbar ist, sodass der Antriebsmotor 114 ein- und ausschaltbar ist. Vorteilhaft ist der Antriebsmotor 114 elektronisch steuer- und/oder regelbar, sodass ein Reversierbetrieb, sowie eine gewünschte Drehgeschwindigkeit, realisierbar sind. Für den Reversierbetrieb weist die Handwerkzeugmaschine 100 einen Drehrichtungsumschaltelement 121 auf, das als ein Drehrichtungsumschalter ausgebildet ist. Das Drehrichtungsumschaltelement 121 ist dazu ausgebildet, den Antriebsmotor 114 zwischen einer Rechtslaufdrehrichtung und einer Linkslaufdrehrichtung umzuschalten. Der Aufbau und die Funktionsweise eines geeigneten Antriebsmotors sind dem Fachmann hinlänglich bekannt, weshalb hier nicht näher darauf eingegangen wird.

Das Gehäuse 110 nimmt zumindest teilweise den Antriebsmotor 114, das Getriebe 118 und die Werkzeugaufnahme 150 auf. Das Gehäuse 110 ist hier als ein Schalengehäuse mit zwei Halbschalen 112 ausgeformt.

Die als Akku-Drehschlagschrauber ausgebildete Handwerkzeugmaschine 100 umfasst ein Schlagwerk 122, insbesondere eine Drehschlagwerk 122, mit einer Zwischenwelle 120. Sowohl das Drehschlagwerk 122 als auch die Zwischenwelle 120 sind in dem Gehäuse 110 angeordnet. Das Drehschlagwerk 122 umfasst ein Schlagwerkgehäuse 123, wobei das Drehschlagwerk 122 auch in einem anderen geeigneten Gehäuse, wie beispielsweise dem Getriebegehäuse 119, angeordnet sein kann. Das Drehschlagwerk 122 umfasst einen Schläger und eine Schlagwerkfeder, wobei der Schläger und die Schlagwerkfeder nicht näher dargestellt sind. Der Schläger und die Schlagwerkfeder sind im Wesentlichen innerhalb des Schlagwerkgehäuses 123 angeordnet. Der Schläger weist zwei nicht näher dargestellte Schlagnocken auf. Das Drehschlagwerk 122 ist zum Antrieb einer Abtriebswelle 124 ausgebildet. Die Handwerkzeugmaschine 100 umfasst eine Werkzeugachse 102, wobei hier eine Rotationsachse der Abtriebswelle 124 die Werkzeugachse 102 ausbildet. Die Abtriebswelle 124 ist dazu vorgesehen, die Werkzeugaufnahme 150 anzutreiben. An der Abtriebswelle 124 ist die Werkzeugaufnahme 150 vorgesehen. Bevorzugt ist die Werkzeugaufnahme 150 an der Abtriebswelle 124 angeformt und/oder ausgebildet. Vorzugsweise ist die Werkzeugaufnahme 150 in einer von der Antriebseinheit 111 wegweisenden, axialen Richtung 132 angeordnet. Die Werkzeugaufnahme 150 bzw. die Abtriebswelle 124 umfasst an einem in Richtung des Drehschlagwerks 122 und/oder der Antriebseinheit 111 Ende zwei Ambossnocken 164, siehe auch Fig. 3. Der Schläger des Drehschlagwerks 122 ist dabei dazu vorgesehen, mittels der Schlagnocken die Ambossnocken in Umfangsrichtung zu drehen und dabei die Werkzeugaufnahme 150 bzw. die Abtriebswelle 124 anzutreiben. Die Werkzeugaufnahme 150 ist hier als eine Werkzeugaußenaufnahme 152, wie beispielsweise eine Nussaufnahme, ausgeformt. Die Werkzeugaufnahme 150 ist dazu ausgebildet, Einsatzwerkzeuge 140, wie beispielsweise Steckschlüssel oder Stecknüsse, aufnehmen.

Die Handwerkzeugmaschine 100 weist eine Steuereinheit 170 zumindest zur Steuerung der Antriebseinheit 111, insbesondere des Antriebsmotors 114, auf. Das Gehäuse 110 nimmt die Steuereinheit 170 zumindest teilweise auf.

Zudem umfasst das Gehäuse 110 eine Energieversorgungshaltevorrichtung 160. Die Energieversorgungshaltevorrichtung 160 nimmt den Handwerkzeugmaschinenakkupack 130 auf und bildet dabei einen Standfuß 162 mit einer Standfläche aus. Der Handwerkzeugmaschinenakkupack 130 ist werkzeuglos von der Energieversorgungshaltevorrichtung 160 lösbar. Weiter weist das Gehäuse 110 den Handgriff 126 und die Energieversorgungshaltevorrichtung 160 auf. Der Handgriff 126 kann von dem Benutzer ergriffen werden. In einer Ausführungsform ist die Energieversorgungshaltevorrichtung 160 an dem Handgriff 126 angeordnet. Mittels des Standfußes 162 kann die Handwerkzeugmaschine 100 abgestellt werden.

Fig. 2 zeigt eine Seitenansicht 300 der Handwerkzeugmaschine 100. Dabei zeigt Fig. 2a die Seitenansicht 300 mit einem Abstandselement 200. Fig. 2b zeigt die Seitenansicht 300 der Handwerkzeugmaschine 100 mit dem verbundenen Abstandselement 200. Die Handwerkzeugmaschine 100 umfasst das Abstandselement 200. Das Abstandselement ist dazu vorgesehen, das Einsatzwerkzeug 140 von dem Gehäuse zu beabstanden. Das Abstandselement 200 beabstandet das Einsatzwerkzeug 140 derart, dass das Einsatzwerkzeug 140 in einem mit der Werkzeugaufnahme 150 verbundenen Zustand von dem Gehäuse 110 beabstandet ist und dieses zumindest während des Betriebs der Handwerkzeugmaschine 100 im Wesentlichen nicht berührt. Beispielhaft ist das Abstandselement 200 hier als ein ringförmiger Abstandshalter ausgeformt. Das Abstandselement 200 ist an der Werkzeugaufnahme 150 anbringbar. Dabei ist das Abstandselement 200 zumindest formschlüssig mit der Werkezugaufnahme 150 verbindbar. Das Abstandselement 200 umfasst eine Aufnahme 210 für die Werkzeugaufnahme 150, wobei die Aufnahme 210 als eine Innenaufnahme 212 für die Werkzeugaufnahme 150 ausgebildet ist. Dabei umfasst die Innenaufnahme 212 für die Werkzeugaufnahme 150 eine korrespondierende Form zu der Werkzeugaufnahme 150.

Die Werkzeugaufnahme 150 umfasst einen Übergangsabschnitt 230. Die Aufnahme 210 des Abstandselements 200 ist an dem Übergangsabschnitt 230 anordenbar, wobei die Aufnahme 210 des Abstandselements 200 derart ausgeformt ist, dass die Aufnahme 210 des Abstandselements 200 den Übergangsabschnitt 230 aufnimmt. Weiter sind die Aufnahme 210 des Abstandselements 200 und der Übergangsabschnitt 230 korrespondierend zueinander ausgeformt. Die Werkzeugaufnahme 150 umfasst einen Drehmomentübertragungsabschnitt 240 bzw. einen Antriebsabschnitt. Der Drehmomentübertragungsabschnitt 240 ist dazu vorgesehen, ein Drehmoment an das Einsatzwerkzeug 150 zu übertragen. Hier ist der Drehmomentübertragungsabschnitt mehreckig, wie beispielsweise viereckig, ausgeformt und im Wesentlichen würfelförmig ausgeformt. Die Werkzeugaufnahme 150 umfasst einen Abtriebsabschnitt 250. Der Abtriebsabschnitt 250 endet in den Ambossnocken 164, siehe auch Fig. 3. Hier ist der Abtriebsabschnitt 250 beispielsweise zylindrisch ausgebformt. Der Übergangsabschnitt 230 ist zwischen dem Drehmomentübertragungsabschnitt 240 und dem Abtriebsabschnitt 250 angeordnet. Der Übergangsabschnitt 240 umfasst einen Radius 232 im Bereich von 3 mm bis 8 mm.

Das Abstandselement 200 umfasst ein Anlageelement 220. Das Anlageelement 220 ist dazu vorgesehen, das Einsatzwerkzeug 150 aufzunehmen, sodass das Einsatzwerkzeug 150 an dem Anlageelement 220 während des Betriebs der Handwerkzeugmaschine 100 anliegt. Hier ist das Anlageelement 220 beispielhaft als eine Anlagefläche 222 ausgeformt. Das Anlageelement 220 ist in Richtung weg von der Antriebseinheit 111 angeordnet, wenn das Einsatzwerkzeug 140 mit der Werkzeugaufnahme 150 verbunden ist. Das Abstandselement 200 bildet hier das Anlageelement 220 aus, sodass diese einstückig sind. Das Abstandselement 200 und das Anlageelement 220 sind hier aus einem elastischen Material hergestellt. Das Anlageelement 220 ist beispielsweise scheibenförmig ausgeformt. Das Abstandselement 200 ist beabstandet zu dem Gehäuse 110 und/oder dem Schlagwerkgehäuse 123 an der Werkzeugaufnahme 150 anordenbar.

Fig. 3 stellt einen Ausschnitt 310 eines Längsschnitts der Werkzeugaufnahme der Handwerkzeugmaschine 100 mit dem verbundenen Abstandselement 200 dar. Die Aufnahme 210 des Abstandselements 200 umfasst einen mehreckigen Abschnitt 214. Dabei ist der mehreckige Abschnitt 214 der Aufnahme 210 des Abstandselements 200 derart mehreckig, dass er korrespondierend zu dem Drehmomentübertragungsabschnitt 240 ausgeformt ist. Der mehreckige Abschnitt 214 kann in dem verbundenen Zustand zumindest formschlüssig zumindest teilweise an dem Drehmomentübertragungsabschnitt 240 anliegen. Beispielhaft ist der mehreckige Abschnitt 214 nach Art eines Hohlwürfels ausgeformt und in Richtung zu der Werkzeugaufnahme 150 bzw. zu dem Einsatzwerkzeug 140 ausgeformt. Die Aufnahme 210 des Abstandselements 200 umfasst einen zylindrischen Abschnitt 216. Der zylindrische Abschnitt 216 der Aufnahme 210 des Abstandselement 200 ist derart ausgeformt, dass er korrespondierend zu dem Abtriebsabschnitt 250 ausgeformt ist. Dabei ermöglicht der zylindrische Abschnitt 214, dass das Abstandselement 200 zumindest formschlüssig an dem Abtriebsabschnitt 250 der Werkzeugaufnahme 150 anliegt. Hier ist der zylindrische Abschnitt 216 in Richtung der Antriebseinheit 111 ausgeformt.

## Patentansprüche

1. Handwerkzeugmaschine (100) mit einem Gehäuse (110), mit einer Antriebseinheit (111), mit einem durch die Antriebseinheit (111) antreibbares Schlagwerk (122) und mit einer Werkzeugaufnahme (150) zur Aufnahme eines Einsatzwerkzeugs (140), wobei die Werkzeugaufnahme (150) zumindest teilweise mittels des Schlagwerks (122) antreibbar ist,
**gekennzeichnet durch**
ein Abstandselement (200), das dazu ausgebildet ist, das Einsatzwerkzeug (140) von dem Gehäuse (110) zu beabstanden.

2. Handwerkzeugmaschine (100) nach Anspruch 1, **dadurch gekennzeichnet, dass** das Abstandselement (200) an der Werkzeugaufnahme (150) anbringbar ist.

3. Handwerkzeugmaschine (100) nach Anspruch 1 oder 2, **dadurch gekennzeichnet, dass** das Abstandselement (200) eine Aufnahme (210) für die Werkzeugaufnahme (150) aufweist.

4. Handwerkzeugmaschine (100) nach Anspruch 3, **dadurch gekennzeichnet, dass** die Werkzeugaufnahme (150) einen Übergangsabschnitt (230) aufweist, wobei die Aufnahme (210) des Abstandselements (200) an dem Übergangsabschnitt (230) anordenbar ist.

5. Handwerkzeugmaschine (100) nach Anspruch 4, **dadurch gekennzeichnet, dass** der Übergangsabschnitt (230) einen Radius (232) im Bereich von 3 mm bis 8 mm aufweist.

6. Handwerkzeugmaschine (100) nach einem der Ansprüche 2 bis 5, **dadurch gekennzeichnet, dass** die Aufnahme (210) des Abstandselements (200) einen mehreckigen Abschnitt (214) aufweist.

7. Handwerkzeugmaschine (100) nach einem der Ansprüche 2 bis 6, **dadurch gekennzeichnet, dass** die Aufnahme (210) des Abstandselements (200) einen zylindrischen Abschnitt (216) aufweist.

8. Handwerkzeugmaschine (100) nach einem der vorhergehenden Ansprüche, **dadurch gekennzeichnet, dass** das Abstandselement (200) ein Anlageelement (220) aufweist, das dazu ausgebildet ist, das Einsatzwerkzeug (140) aufzunehmen.

9. Handwerkzeugmaschine (100) nach einem der vorhergehenden Ansprüche, **dadurch gekennzeichnet, dass** das Abstandselement (200) beabstandet zu dem Gehäuse **(110)** und/oder einem Schlagwerkgehäuse (123) an der Werkzeugaufnahme (150) anordenbar ist.

10. Abstandselement (200) für eine Handwerkzeugmaschine (100) nach einem der Ansprüche 1 bis 9.
